# FASCICULE DE BREVET EUROPEEN

(11) **EP 1 788 598 B1**
(45) Date de publication et mention de la délivrance du brevet: **11.12.2013**
(21) Numéro de dépôt: 06354031.4
(22) Date de dépôt: 10.10.2006
(51) Int. Cl.: H01H 9/16, H01H 71/04

(54) **Dispositif et procédé de surveillance de position d'au moins une partie mobile d'une pluralité d'appaeils électriques et tableau incorporant un tel dispositif**
Vorrichtung und Prozeß der Überwachung einer Position mindestens eines beweglichen Teils bei einer Mehrzahl von elektrische Geräten und einer Anzeigetafel, die solch eine Vorrichtung enthält.
Device and process of monitoring a position of at least a moving part of a plurality of electrical appliances and display panel incorporating such a device

(30) Priorité: 22.11.2005 FR 0511811
(43) Date de publication de la demande: 23.05.2007
(73) Titulaire: Schneider Electric Industries SAS, 92500 Rueil-Malmaison (FR)
(72) Inventeur: Roudet, Fabrice Schneider Electric Industries SAS, 38050 Grenoble Cedex 09 (FR); Bruel, Marc Schneider Electric Industries SAS, 38050 Grenoble Cedex 09 (FR)
(74) Mandataire: Tripodi, Paul

(56) Documents cités:
- EP-A- 1 179 827
- EP-A- 1 524 750
- US-A- 4 706 073
- US-A- 5 844 493

## Description

### DOMAINE TECHNIQUE DE L'INVENTION

L'invention concerne un dispositif de surveillance de position d'au moins une partie mobile d'au moins un appareil électrique, le dispositif comportant :
- des moyens de transmission de signaux électromagnétiques pour émettre un rayonnement électromagnétique vers une pluralité d'appareils électriques, et
- des moyens de réception de signaux électromagnétiques par appareil électrique de la pluralité d'appareils électriques,
lesdits moyens de transmission permettant également de détecter un signal de contrôle comportant au moins une donnée représentative de l'identification dudit appareil.

L'invention concerne également un tableau destiné à recevoir une pluralité d'appareils électriques, doté d'un dispositif de surveillance de position d'un organe de commande desdits appareils électriques, ledit dispositif de surveillance comportant:
- des moyens de transmission de signaux électromagnétiques pour émettre un rayonnement électromagnétique vers la pluralité d'appareils électriques, et
- des moyens de réception de signaux électromagnétiques par appareil électrique de la pluralité d'appareils électriques,
lesdits moyens de transmission permettant également de détecter un signal de contrôle comportant au moins une donnée représentative de l'identification dudit appareil électrique.

L'invention concerne également un procédé de surveillance de position d'au moins une partie mobile d'au moins un appareil électrique, caractérisé en ce qu'il comporte:
- l'émission d'un rayonnement électromagnétique vers une pluralité d'appareils électriques,
- la détection de signaux de contrôle comportant au moins une donnée représentative de l'identification dudit appareil électrique, lorsqu'un couplage électromagnétique a été établi.

### ETAT DE LA TECHNIQUE

Le brevet américain US 5,844,493 décrit un appareil de coupure électromécanique comportant un contact mobile et un détecteur de champ magnétique permettant de détecter la position du contact mobile, sans interaction mécanique avec le contact mobile, et de générer des signaux correspondant à la position du contact mobile.

La demande de brevet européen EP 1 179 827 décrit un dispositif de surveillance comportant un transmetteur de signaux électromagnétiques vers une pluralité d'appareils électriques dotés de récepteurs de signaux électromagnétiques, par l'établissement d'un couplage électromagnétique entre les récepteurs des appareils électriques et le transmetteur. Chaque appareil électrique ainsi couplé comporte des moyens permettant de varier la charge du récepteur de signaux électromagnétiques et de renvoyer, vers le transmetteur, un signal de contrôle fonction de la variation de cette charge. Le signal de contrôle détecté par le transmetteur peut être utilisé pour identifier chaque appareil électrique couplé à ce transmetteur, et de manière générale, pour contrôler l'état de l'appareil électrique par le biais de la variation de la charge du récepteur de signaux électromagnétiques de ce même appareil.

Les dispositifs de surveillance de l'art antérieur comportent des moyens spécifiques aux types des appareils électriques utilisés, ce qui contribue à augmenter le coût global de l'installation.

Par ailleurs, les dispositifs de surveillance de l'art antérieur présentent un encombrement significatif et un nombre de moyens de détection important et en rapport avec le nombre d'appareils électriques à surveiller.

### EXPOSE DE L'INVENTION

L'invention vise un dispositif de surveillance permettant de remédier aux inconvénients de l'art antérieur.

Selon l'invention, le dispositif de surveillance de position d'au moins une partie mobile d'au moins un appareil électrique comporte des moyens de couplage mobiles pour établir ou interrompre un couplage électromagnétique entre les moyens de transmission et les moyens de réception, en fonction de la position de la au moins une partie mobile de l'appareil.

De préférence, les moyens de transmission comportent une antenne sous la forme d'un câble coaxial ou bifilaire.

De préférence, les moyens de réception comportent une bobine d'induction montée sur un circuit intégré.

Selon un mode de réalisation préférentiel, les moyens de réception sont couplés mécaniquement avec la au moins une partie mobile de l'appareil.

Selon un mode particulier, les moyens de réception sont solidaires de la partie mobile.

Dans une première variante, l'établissement et l'interruption du couplage électromagnétique sont obtenus par variation de la distance entre les moyens de réception et les moyens de transmission.

Dans une deuxième variante, l'établissement et l'interruption du couplage électromagnétique sont obtenus par variation de l'orientation des moyens de réception, par rapport à la direction d'un champ magnétique induit par les moyens de transmission.

De préférence, les moyens de couplage mobiles comportent, par appareil électrique de la pluralité d'appareils électriques, une pièce intermédiaire dotée d'au moins un élément mobile.

Selon un mode préférentiel, le dispositif de surveillance comporte, par appareil électrique de la pluralité d'appareils électriques, au moins un masque arrêtant les signaux électromagnétiques, ledit au moins un masque permettant d'établir ou d'interrompre le couplage électromagnétique, en fonction de la position de la au moins une partie mobile. Selon une variante, les moyens de réception sont montés fixement sur une partie fixe dudit appareil, et le au moins un masque est couplé mécaniquement avec la au moins une partie mobile dudit appareil. Selon une autre variante, les moyens de réception sont couplés mécaniquement avec la au moins une partie mobile dudit appareil, et le au moins un masque est monté fixement sur une partie fixe dudit appareil.

De préférence, les moyens de couplage mobiles comportent, par appareil électrique de la pluralité d'appareils électriques, une pièce intermédiaire dotée d'au moins un élément mobile, ladite pièce intermédiaire étant montée fixement sur une partie fixe dudit appareil, ledit au moins un élément mobile étant couplé mécaniquement à la au moins une partie mobile dudit appareil. Selon une variante, les moyens de réception sont montés fixement sur une partie fixe de la au moins une pièce intermédiaire, et le au moins un masque est couplé mécaniquement avec le au moins un élément mobile de ladite pièce intermédiaire. Selon une autre variante, les moyens de réception sont couplés mécaniquement avec le au moins un élément mobile de la pièce intermédiaire, et le au moins un masque est monté fixement sur une partie fixe de ladite pièce intermédiaire.

De préférence, le au moins un élément mobile de la pièce intermédiaire est monté coulissant sur ladite pièce intermédiaire.

De préférence, le au moins un élément mobile de la pièce intermédiaire comporte une butée destinée à coopérer avec la au moins une partie mobile à laquelle ledit élément mobile est mécaniquement couplé. Avantageusement, la pièce intermédiaire comporte des moyens de rappel du au moins un élément mobile, lesdits moyens de rappel permettant le couplage mécanique dudit au moins un élément mobile avec la au moins une partie mobile par l'intermédiaire de la butée.

De préférence, les moyens de transmission sont reliés à un ensemble de traitement permettant de déterminer, pour chaque appareil électrique de la pluralité d'appareils électriques, la position de la au moins une partie mobile de l'appareil correspondant à l'établissement d'un couplage électromagnétique. Avantageusement l'ensemble de traitement permet d'associer, pour chaque appareil électrique de la pluralité d'appareils électriques, la position de la au moins une partie mobile de l'appareil correspondant à l'établissement d'un couplage électromagnétique à la donnée représentative de l'identification dudit appareil.

Selon un mode de réalisation, les moyens de transmission sont disposés sur un plastron recouvrant les appareils électriques.

L'invention concerne également un tableau destiné à recevoir une pluralité de d'appareils électriques, doté d'un dispositif de surveillance de position d'un organe de commande desdits appareils électriques, ledit dispositif de surveillance comportant :
- des moyens de transmission de signaux électromagnétiques pour émettre un rayonnement électromagnétique vers la pluralité d'appareils électriques, et
- des moyens de réception de signaux électromagnétiques par appareil électrique de la pluralité d'appareils électriques,
lesdits moyens de transmission permettant également de détecter un signal de contrôle comportant au moins une donnée représentative de l'identification dudit appareil électrique, et le dispositif de surveillance comportant des moyens de couplage mobiles et étant conforme à ceux décrits précédemment.

De préférence, dans le tableau de l'invention, les moyens de transmission sont disposés sur un plastron recouvrant les appareils électriques.

L'invention concerne également un procédé de surveillance de position d'au moins une partie mobile d'au moins un appareil électrique, comportant :
- l'émission d'un rayonnement électromagnétique vers une pluralité d'appareils électriques,
- l'établissement ou l'interruption d'un couplage électromagnétique avec chaque appareil électrique de la pluralité d'appareils électriques, en fonction de la position de la au moins une partie mobile de l'appareil, et
- la détection de signaux de contrôle comportant au moins une donnée représentative de l'identification dudit appareil électrique, lorsqu'un couplage électromagnétique a été établi.

De préférence, le procédé comporte l'association, à la donnée représentative de l'identification dudit appareil, d'une donnée représentative d'une position mobile correspondant à l'établissement d'un couplage électromagnétique, pour chaque appareil de la pluralité d'appareils électriques pour lesquels un couplage électromagnétique a été établi. Avantageusement, le procédé comporte l'association, à la donnée représentative de l'identification dudit appareil, d'une donnée représentative d'une information et/ou d'un état de chaque appareil de la pluralité d'appareils électriques pour lesquels un couplage électromagnétique a été établi.

### BREVE DESCRIPTION DES FIGURES

D'autres avantages et caractéristiques ressortiront plus clairement de la description qui suit de modes particuliers de réalisation de l'invention, donnés à titre d'exemples non limitatifs, et représentés dans les figures annexées.

La figure 1 représente un schéma simplifié d'un premier mode de réalisation du dispositif de surveillance, pour un appareil donné dont l'organe de commande à surveiller est dans une position permettant d'établir un couplage électromagnétique.

La figure 2 représente le même dispositif de surveillance que celui de la figure 1, l'organe de commande étant dans une position n'établissant pas de couplage électromagnétique.

La figure 3 représente un schéma simplifié d'un second mode de réalisation du dispositif de surveillance, pour un appareil électrique donné, l'organe de commande de l'appareil étant dans une position donnée permettant d'établir un couplage électromagnétique.

La figure 4 représente le même dispositif de surveillance que celui de la figure 3, l'organe de commande étant dans une position n'établissant pas de couplage électromagnétique.

La figure 5 représente un schéma simplifié d'un troisième mode de réalisation du dispositif de surveillance utilisant des masques, pour un appareil électrique donné, l'organe de commande de l'appareil étant dans une position donnée permettant d'établir un couplage électromagnétique.

La figure 6 représente le même dispositif de surveillance que celui de la figure 5, l'organe de commande étant dans une position n'établissant pas de couplage électromagnétique.

La figure 7 représente un schéma simplifié d'un quatrième mode de réalisation du dispositif de surveillance utilisant des masques, pour un appareil électrique donné, l'organe de commande de l'appareil étant dans une position donnée permettant d'établir un couplage électromagnétique.

La figure 8 représente le même dispositif de surveillance que celui de la figure 7, l'organe de commande étant dans une position n'établissant pas de couplage électromagnétique.

La figure 9 représente de façon plus détaillée le mode de réalisation des figures 5 et 6, l'organe de commande étant dans une position permettant d'établir un couplage électromagnétique.

La figure 10 représente le même dispositif de surveillance que celui de la figure 9, l'organe de commande étant dans une position pour laquelle le couplage électromagnétique est interrompu par le masque.

La figure 11 représente la face avant d'un tableau électrique comportant deux rangés d'appareils électriques et un dispositif de surveillance conforme à celui représenté dans les figures 9 et 10.

La figure 12 représente un organigramme illustrant un exemple de procédé de surveillance selon l'invention.

### DESCRIPTION DETAILLEE

Le dispositif de surveillance des figures 1 et 2 est destiné à surveiller la position des organes de commande d'une pluralité d'appareils électriques. Ces figures représentent seulement une partie du dispositif de surveillance pour un appareil donné.

Le dispositif de surveillance des figures 1 et 2 comporte des moyens de transmission de signaux électromagnétiques dotés d'une antenne 1, dont une des fonctions est d'émettre un rayonnement électromagnétique vers la pluralité d'appareils électriques, et en particulier vers l'appareil représenté sous la référence numérique 2. L'antenne 1 peut être un câble coaxial ou bifilaire. Des moyens de réception 3 de signaux électromagnétiques sont associés à l'appareil électrique 2. Ces moyens de réception peuvent comporter, ou bien être essentiellement constitués par, une bobine d'induction montée sur un circuit intégré. Une des fonctions des moyens de réception est de recevoir le rayonnement électromagnétique émis par les moyens de transmission, par exemple pour fournir une alimentation électrique à une bobine d'induction des moyens de réception 3. Dans cet exemple, les moyens de réception 3 sont essentiellement constitués par un récepteur ayant également une fonction de transpondeur. Ainsi, les moyens de réception permettent d'envoyer, vers les moyens de transmission, un signal de contrôle comportant au moins une donnée représentative de l'identification de l'appareil électrique auquel ils sont associés. De cette façon, les moyens de transmission agissent également comme un récepteur des signaux de contrôle provenant des différents appareils électriques.

Dans d'autres modes de réalisation, il peut être envisagé que les moyens de réception comportent un récepteur, par exemple une bobine d'induction, couplé à un émetteur permettant d'émettre un signal de contrôle comportant au moins une donnée représentative de l'identification de l'appareil auquel les moyens de réception sont associés.

L'antenne 1 est raccordée à un ensemble de traitement 4, en l'occurrence un lecteur, permettant au moins de déterminer l'identité des appareils électriques de la pluralité d'appareils électriques faisant l'objet d'une surveillance, et pour lesquels un couplage électromagnétique a été établi. L'ensemble de traitement peut également permettre de déterminer d'autres informations, par exemple un état de commutation de chacun des appareils pour lesquels un couplage électromagnétique a été établi. L'ensemble de traitement peut, en outre, permettre d'associer au moins une information à l'identité de chacun des appareils pour lesquels un couplage électromagnétique a été établi. Ainsi, il est possible de dresser un tableau donnant la liste de la pluralité d'appareils électriques faisant l'objet d'une surveillance pour lesquels un couplage électromagnétique a été établi. Cette liste peut également comporter d'autres informations, notamment sur l'état de chacun de ces appareils.

Lorsque les moyens de réception sont dotés d'un récepteur de type transpondeur, les moyens de communication entre les moyens de transmission et lesdits moyens de réception associés à chaque appareil électrique, peuvent être conformes à ceux décrits dans la demande de brevet européenne EP 1 179 827.

Le dispositif de surveillance des figures 1 et 2 permet de surveiller la position des organes de commande de la pluralité d'appareils électriques, et en particulier de la manette 5 de l'appareil 2. A cet effet, les moyens de réception sont solidaires de la manette de chaque appareil et l'antenne 1 est disposée de façon sensiblement équidistante par rapport à chaque manette de la pluralité d'appareils électriques. De surcroît, les moyens de réception sont disposés sur les manettes de la pluralité d'appareils électriques, de sorte que la distance entre l'antenne 1 et chaque ensemble de moyens de réception associé à un appareil électrique varie, en fonction de la position de manette, entre une position pour laquelle un couplage électromagnétique entre les moyens de transmission et les moyens de réception est établi et une position pour laquelle ce couplage électromagnétique est interrompu. Dans cet exemple particulier, les moyens de couplages mobiles du dispositif de surveillance sont essentiellement constitués par la partie de la manette sur laquelle sont fixés les moyens de réception.

Dans le mode de réalisation des figures 1 et 2, seuls les moyens de réception se trouvant dans une zone du champ magnétique émis par l'antenne 1 des moyens de transmission; délimitée par le contour en pointillés 6, peuvent être couplés avec lesdits moyens de transmission. C'est le cas des moyens de réception 3 solidaires de la manette 5 de l'appareil électrique 2, dans la configuration représentée à la figure 1. Dans la configuration représentée à la figure 2, les moyens de réception 3 sont en dehors de la zone 6 du champ magnétique émis par l'antenne 1, ce qui correspond à une position de la manette pour laquelle le couplage entre les moyens de réception et les moyens de transmission est interrompu.

Le dispositif de surveillance des figures 3 et 4 est également destiné à surveiller la position des manettes d'une pluralité d'appareils électriques. Ce dispositif de surveillance n'est représenté que partiellement afin d'illustrer le couplage avec un seul appareil.

De la même façon que dans le mode de réalisation précédent, le dispositif de surveillance des figures 3 et 4 comporte une antenne 1, des moyens de réception 3 de signaux électromagnétiques associés à l'appareil 2 et un ensemble de traitement 4 raccordé l'antenne 1. Le dispositif de surveillance des figures 3 et 4 permet de surveiller la position de la manette de la pluralité d'appareils électriques, et en particulier de la manette 5 de l'appareil 2. A cet effet, le dispositif de surveillance comporte des moyens de couplage mobiles, entre les moyens de réception et la manette de chaque appareil, de sorte que l'orientation des moyens de réception varie, par rapport à la direction du champ magnétique induit par l'antenne, en fonction de la position de la manette.

Dans le mode de réalisation des figures 3 et 4, des moyens de couplage mobiles sont utilisés entre les moyens de réception 3 et la manette 5 de chaque appareil. Ces moyens de couplage mobiles comportent une pièce intermédiaire 31 dotée d'un élément mobile 32. La pièce intermédiaire 31 est montée fixement sur une partie fixe de l'appareil 2. L'élément mobile 32 de cette pièce intermédiaire 31 est, quant à lui, monté coulissant et couplé mécaniquement à la manette 5 de l'appareil 2. Ce couplage mécanique de l'élément mobile avec la manette permet un déplacement en translation de cet élément mobile en fonction de la position de la manette 5. Les moyens de réception 3 sont, quant à eux, couplés avec l'appareil électrique 2, par l'entremise de la pièce intermédiaire 31. Dans cet exemple, les moyens de réception sont montés sur la pièce intermédiaire 31 à l'aide de moyens, non représentés, permettant de transformer le mouvement de translation de l'élément mobile en mouvement de rotation des moyens de réception. Ainsi, le mouvement de la manette 5 est transformé en mouvement de translation de l'élément mobile 32, qui est à son tour transformé en mouvement de rotation des moyens de réception 3. De cette façon, en fonction de la position de la manette 5 de l'appareil électrique 2, l'orientation des moyens de réception varie entre une orientation pour laquelle le couplage électromagnétique entre les moyens de transmission et les moyens de réception est établi, et une orientation pour laquelle ce couplage est interrompu.

Dans les figures 3 et 4, le champ magnétique induit par les moyens de transmission 1 est sensiblement verticale. Dans le cas de la figure 3, les moyens de réception 3 sont essentiellement constitués par une bobine qui est orientée de façon à établir un couplage électromagnétique avec les moyens de transmission, ce qui correspond à une position donnée de la manette 5. Dans le cas de la figure 4, la manette de l'appareil électrique est positionnée dans une autre position, de sorte que l'orientation de cette même bobine des moyens de réception 3 ne permet plus d'établir un couplage électromagnétique entre les moyens de transmission et lesdits moyens de réception.

De la même façon que dans les modes de réalisation précédents, les deux modes de réalisation du dispositif de surveillance des figures 5 et 6, et des figures 7 et 8, comportent une antenne 1, des moyens de réception 3 de signaux électromagnétiques associés à l'appareil électrique 2 et un ensemble de traitement 4 raccordé à l'antenne 1. Les dispositifs de surveillance ainsi représentés permettent de surveiller la position des manettes de la pluralité d'appareils électriques, et en particulier de la manette 5 de l'appareil 2. A cet effet, les dispositifs de surveillance représentés comportent, pour chaque appareil électrique et notamment l'appareil 2, un masque 51 permettant d'arrêter les signaux électromagnétiques.

De cette façon, le masque 51 permet d'établir ou d'interrompre le couplage électromagnétique entre les moyens de réception 3 et les moyens de transmission 1, en fonction de la position des manettes des appareils électriques, et notamment de la manette 5 de l'appareil 2. Notons que dans les deux modes de réalisation représentés aux figures 5 et 6, et aux figures 7 et 8, l'interruption du couplage électromagnétique est obtenue par interposition du masque entre les moyens de réception et l'antenne 1 des moyens de transmission. Cette interruption du couplage électromagnétique peut être également obtenue par un positionnement du masque en vis-à-vis avec les moyens de réception.

Dans les deux modes de réalisation des figures 5 et 6, et des figures 7 et 8, les dispositifs de surveillance comprennent également, pour chaque appareil électrique et notamment pour l'appareil 2, des moyens de couplage mobiles. Ces derniers comportent une pièce intermédiaire 52 ou 72 dotée d'une partie fixe 53 ou 73 et d'un élément mobile 54 ou 74. La pièce intermédiaire 52 ou 72 est montée fixement sur une partie fixe de l'appareil électrique 2 et l'élément mobile 54 ou 74 est couplé mécaniquement à la manette 5 de l'appareil électrique 2. Les moyens de réception 3 et le masque 51 coopèrent avec l'appareil électrique 2 par l'entremise de la pièce intermédiaire 52.

Dans le mode de réalisation des figures 5 et 6, les moyens de réception 3 coopèrent avec l'appareil électrique 2 par l'entremise de la partie fixe 53 de la pièce intermédiaire 52, et le masque 51 coopère avec l'appareil électrique 2 par l'entremise de l'élément mobile 54 de cette pièce intermédiaire 52. Ainsi, les moyens de réception 3 sont montés fixement sur la partie fixe 53 de la pièce intermédiaire 52, et donc sur la partie fixe de l'appareil électrique 2. Le masque 51 est, quant à lui, monté fixement sur l'élément mobile 54, et donc couplé mécaniquement avec la manette 5 de l'appareil électrique 2. Dans la configuration de la figure 5, le masque 51 et l'élément mobile 54 sont positionnés, par le biais de la manette 5, dans une position permettant d'établir un couplage électromagnétique entre les moyens de transmission 1 et les moyens de réception 3. Dans la configuration de la figure 6, ce couplage électromagnétique est interrompu par interposition du masque 51 entre les moyens de transmission 1 et les moyens de réception 3.

Dans le mode de réalisation des figures 7 et 8, les moyens de réception 3 coopèrent avec l'appareil électrique 2 par l'entremise de l'élément mobile 74 de la pièce intermédiaire 72, et le masque 51 coopère avec l'appareil électrique 2 par l'entremise de la partie fixe 73 de cette pièce intermédiaire 72. Ainsi, les moyens de réception 3 sont montés fixement sur l'élément mobile 74, et donc couplés mécaniquement avec la manette 5 de l'appareil électrique 2. Le masque 51 est, quant à lui, monté fixement sur la partie fixe 73 de la pièce intermédiaire 72, et donc sur la partie fixe de l'appareil électrique 2. Dans la configuration de la figure 7, les moyens de réception 3 et l'élément mobile 74 sont positionnés, par le biais de la manette 5, dans une position permettant d'établir un couplage électromagnétique entre les moyens de transmission 1 et les moyens de réception. Dans la configuration de la figure 7, ce couplage électromagnétique est interrompu par le positionnement des moyens de réception 3 et de l'élément mobile 74 dans une position pour laquelle le masque 51 est interposé entre les moyens de transmission 1 et l'émetteur 3.

Les figures 9 et 10 représentent une version plus détaillée du mode de réalisation des figures 7 et 8. Le dispositif de surveillance ainsi représenté comporte, pour chaque appareil électrique, et notamment pour le disjoncteur 2, un masque 51 solidaire de la partie fixe 53 de la pièce intermédiaire 52. Cette partie fixe 53 de la pièce intermédiaire 52 est montée fixement sur une partie fixe du disjoncteur 2. Des moyens de réception sont couplés mécaniquement avec la manette 5 du disjoncteur 2, par l'entremise de l'élément mobile 54 de la pièce intermédiaire 52.

Dans le mode de réalisation des figures 9 et 10, les appareils électriques, et notamment le disjoncteur 2, sont recouverts par un plastron 91 sur lequel est disposée une antenne 109 des moyens de transmission, ladite antenne se présentant sous la forme d'un câble coaxial. Pour chaque appareil électrique, et notamment pour le disjoncteur 2, la pièce intermédiaire 92 est montée sur une partie fixe du disjoncteur 2, par l'intermédiaire du plastron 91. Dans l'exemple représenté, l'embase 93 de la partie fixe 94 est fixée sur le plastron 91. Cette partie fixe 94 comporte également une patte 95 entourant partiellement la face avant 96 du disjoncteur 2.

Dans le mode de réalisation des figures 9 et 10, l'élément mobile 97 est monté coulissant sur la pièce intermédiaire 92, à l'aide de deux vis 98 et 99, permettant de fixer cet élément mobile 97 sur la partie fixe 94 de cette pièce intermédiaire. Les deux fentes 100 et 101 de l'élément mobile 97 coopèrent respectivement avec les vis 98 et 99 de façon à autoriser un débattement en translation de l'élément mobile 97 par rapport à la partie fixe 94. Par ailleurs, l'élément mobile 97 de la pièce intermédiaire 92 comporte une butée 102 destinée à coopérer avec un côté de la manette 5 du disjoncteur 2 à laquelle il est mécaniquement couplé. La pièce intermédiaire 92 comporte, en outre, un ressort 103 attaché, d'un côté à l'élément mobile 97 par une protubérance 104, et de l'autre côté à la partie fixe 94 par une protubérance 105. Ce ressort 103 agit comme un moyen de rappel de l'élément mobile 97 pour réaliser le couplage mécanique avec la manette par l'intermédiaire de la butée 102. Notons que le ressort peut être assemblé de façon à travailler en compression, ou bien en traction, comme cela est représenté.

Dans le mode de réalisation des figures 9 et 10, le masque 51 est solidaire de la patte 95 de la partie fixe 94. Ainsi, dans la configuration de la figure 9, les moyens de réception 110 ont été décalés par rapport au masque 51, par l'intermédiaire de la manette 5, ce qui permet d'établir un couplage électromagnétique entre les moyens de transmission disposés sur le plastron 91 et les moyens de réception 110 solidaires de la patte 95. Lorsque la manette 5 est ramenée dans la position de la figure 10, les moyens de réception 110 sont en vis-à-vis avec le masque 51 de sorte que le couplage électromagnétique est interrompu.

Le tableau électrique représenté à la figure 11 comporte un dispositif de surveillance conforme à celui des figures 9 et 10. Ce tableau comporte deux rangés de seize disjoncteurs dotés de manettes dont la position est surveillée. Cette vue de la face avant du tableau permet de distinguer le plastron 91, la manette 5 et une partie de la face avant 96 de chaque disjoncteur. L'antenne filaire 109 des moyens de transmission est disposée sur le plastron 91, de manière équidistante par rapport à chacun des disjoncteurs du tableau. Cette antenne est reliée à un ensemble de traitement 111 comportant un oscillateur haute fréquence permettant d'émettre des signaux électromagnétiques, ainsi que des moyens de lecture de l'identité des appareils électriques pour lesquels un couplage électromagnétique a été établi. Le dispositif de surveillance comporte, pour chaque disjoncteur, des moyens de couplage mobile, en l'occurrence une pièce intermédiaire dont l'élément mobile 97 est visible, pour l'ensemble des disjoncteurs représentés. La partie fixe 94 de la pièce intermédiaire n'est visible que pour les disjoncteurs dont la manette est en position de fermeture, comme c'est le cas de l'ensemble des disjoncteurs de la rangé inférieure et des ceux de la rangée supérieure placés de la 1^{ère} à la 4^{ème} et de la 8^{ème} à 1a 16^{ème} positions à partir de la gauche. Pour les disjoncteurs placés sur la rangé supérieure en 5^{ème}, 6^{ème} et 7^{ème} positions à partir de la gauche, pour lesquels la manette est en position d'ouverture, la partie fixe 94 est escamotée par l'élément mobile 97. Comme dans le mode de réalisation des figures 9 et 10, pour chaque disjoncteur, les moyens de réception 110 sont solidaires de l'élément mobile 97 de la pièce intermédiaire et le masque 51 est solidaire de la patte 95 de la partie fixe de cette même pièce intermédiaire. Les masques 51 ne sont visibles que pour les disjoncteurs de la rangé supérieure placés en 5^{ème}, 6^{ème} et 7^{ème} positions à partir de la gauche, pour lesquels la manette est en position d'ouverture.

Les disjoncteurs placés en 5^{ème}, 6^{ème} et 7^{ème} positions de la rangé supérieure ont leur manette 5 en position d'ouverture. Pour chacun de ces disjoncteurs, les moyens de réception 110 sont décalés par rapport au masque 51. Ainsi, pour ces trois disjoncteurs, un couplage électromagnétique est établi entre les moyens de transmission et les trois ensembles de moyens de réception associés à ces trois disjoncteurs. De cette façon, l'ensemble de traitement 111 connecté à l'antenne 109 des moyens de transmission permet d'associer, à chacun de ces trois disjoncteurs, une donnée représentative de l'identité de ces trois disjoncteurs.

Les autres disjoncteurs ont, quant à eux, leur manette 5 en position de fermeture. Pour chacun de ces disjoncteurs, l'élément mobile 97 de la pièce intermédiaire a coulissé dans une position pour laquelle un couplage électromagnétique entre les moyens de transmission et les moyens de réception 110 a été interrompu par la présence des moyens de réception 110 en vis-à-vis avec le masque 51.

Dans le mode réalisation de la figure 11, le dispositif de surveillance comporte des moyens de réception de signaux électromagnétiques pour chacun des disjoncteurs de l'ensemble des disjoncteurs. D'autres modes de réalisation peuvent être envisagés, dans lesquels le dispositif de surveillance comporte des moyens de réception pour chaque appareil de seulement une partie des appareils électriques.

Il est particulièrement avantageux, dans les modes de réalisation représentés aux figures 9 à 11, que les moyens de transmission soient disposés sur le plastron et qu'il soient adaptés à la surveillance d'appareils électriques ordinaires ou standards, sans que ces derniers fassent l'objet de modifications importantes. En effet, les moyens permettant de détecter la position des parties mobiles des appareils électriques sont essentiellement constitués par l'antenne 109 et par chaque ensemble de moyens de réception 110 associés à un appareil électrique. Considérant que chacun de ces ensembles de moyens de réception peut être un récepteur de type transpondeur, se présentant sous la forme d'une étiquette, et disponible sur le marché à un prix unitaire relativement réduit, le dispositif de surveillance de l'invention peut être mis en oeuvre avec un coût réduit, un encombrement réduit et une grande simplicité d'adaptation à tout type d'appareil électrique. Le nombre des moyens de détections étant limité, le dispositif de surveillance est simple à mettre en oeuvre et fiable. Par ailleurs, le dispositif de surveillance ne requiert pas d'alimentation électrique complémentaire au niveau de chacun des appareils électriques faisant l'objet d'une surveillance.

Comme cela est représenté à la figure 12, la mise en oeuvre de l'invention peut comporter les étapes suivantes :
- l'émission d'un rayonnement électromagnétique 121 vers une pluralité d'appareils électriques, par exemple des appareils de coupure,
- l'établissement ou non d'un couplage électromagnétique 122 avec chaque appareil électrique, en fonction de la position d'une partie mobile de l'appareil, par exemple un organe de commande,
- la réception d'un signal de contrôle 123 comportant au moins une donnée représentative de l'identification dudit appareil, lorsqu'un couplage électromagnétique a été établi, et
- l'association 124, à la donnée représentative de l'identification dudit appareil, d'une donnée représentative d'une position de la partie mobile correspondant à l'établissement d'un couplage électromagnétique, pour chaque appareil pour lesquels un couplage électromagnétique a été établi, et
- l'association 125, à la donnée représentative de l'identification dudit appareil, d'une donnée représentative d'une information et/ou d'un état de chaque appareil pour lesquels un couplage électromagnétique a été établi.

Dans les modes de réalisation décrits précédemment, le dispositif de surveillance est dédié à la surveillance d'une seule partie mobile de chaque appareil électrique, en l'occurrence un organe de commande. Dans d'autres modes de réalisation, le dispositif de surveillance peut être dédié à la surveillance de plusieurs parties mobiles de chaque appareil électrique, lesdites parties mobiles pouvant être ou ne pas être mécaniquement couplées entre elles.

Dans les modes de réalisation présentés précédemment, le dispositif de surveillance comporte un ensemble de moyens de réception de signaux électromagnétiques par appareil électrique. Dans d'autres modes de réalisation, le dispositif de surveillance peut comporter plusieurs ensembles de moyens de réception par appareil électrique. Par exemple, chaque ensemble de moyens de réception d'un appareil électrique peut être dédié à la détection de différentes positions d'une seule partie mobile, à la détection d'une position de différentes parties mobiles ou à la détection de différentes positions de différentes parties mobiles.

Les appareils électriques faisant l'objet d'une surveillance peuvent être n'importe quel appareil doté d'une partie mobile. Ces appareils électriques sont généralement des appareils présents dans les tableaux électriques, notamment des appareils de coupure, par exemple des disjoncteurs, des interrupteurs, des supports à fusible. La au moins une partie mobile de ces appareils, dont la position fait l'objet d'une surveillance, peut être un organe de commande, par exemple la manette d'un disjoncteur ou d'un interrupteur.

## Revendications

1. Dispositif de surveillance de position d'au moins une partie mobile d'au moins un appareil électrique, le dispositif comportant :
- des moyens de transmission de signaux électromagnétiques (1 ; 109) pour émettre un rayonnement électromagnétique vers une pluralité d'appareils électriques, et
- des moyens de réception de signaux électromagnétiques (3 ; 110) par appareil électrique (2) de la pluralité d'appareils électriques,
lesdits moyens de transmission (1 ; 109) permettant également de détecter un signal de contrôle comportant au moins une donnée représentative de l'identification dudit appareil (2),
**caractérisé en ce que** ledit dispositif comporte des moyens de couplage mobiles pour établir ou interrompre un couplage électromagnétique entre les moyens de transmission (1 ; 109) et les moyens de réception (3 ; 110), en fonction de la position de la au moins une partie mobile (5) de l'appareil (2).

2. Dispositif selon la revendication 1, **caractérisé en ce que** les moyens de transmission (1 ; 109) comportent une antenne sous la forme d'un câble coaxial ou bifilaire.

3. Dispositif selon l'une des revendications 1 ou 2, **caractérisé en ce que** les moyens de réception (3 ; 110) comportent une bobine d'induction montée sur un circuit intégré.

4. Dispositif selon l'une des revendications 1 à 3, **caractérisé en ce que** les moyens de réception (3 ; 110) sont couplés mécaniquement avec la au moins une partie mobile (5) de l'appareil (2).

5. Dispositif selon la revendication 4, **caractérisé en ce que** les moyens de réception (3) sont solidaires de la partie mobile (5).

6. Dispositif selon l'une des revendications 4 ou 5, **caractérisé en ce que** l'établissement et l'interruption du couplage électromagnétique sont obtenus par variation de la distance entre les moyens de réception (3) et les moyens de transmission (1).

7. Dispositif selon l'une des revendications 4 ou 5, **caractérisé en ce que** l'établissement et l'interruption du couplage électromagnétique sont obtenus par variation de l'orientation des moyens de réception (3), par rapport à la direction d'un champ magnétique induit par les moyens de transmission (1).

8. Dispositif selon l'une des revendications 4 à 7, **caractérisé en ce que** les moyens de couplage mobiles comportent, par appareil électrique (2) de la pluralité d'appareils électriques, une pièce intermédiaire (31) dotée d'au moins un élément mobile (32).

9. Dispositif selon l'une des revendications 1 à 3, **caractérisé en ce qu'**il comporte, par appareil électrique (2) de la pluralité d'appareils électriques, au moins un masque (51) arrêtant les signaux électromagnétiques, ledit au moins un masque (51) permettant d'établir ou d'interrompre le couplage électromagnétique, en fonction de la position de la au moins une partie mobile (5).

10. Dispositif selon la revendication 9, **caractérisé en ce que** les moyens de réception (3 ; 110) sont montés fixement sur une partie fixe dudit appareil (2), et **en ce que** le au moins un masque (51) est couplé mécaniquement avec la au moins une partie mobile (5) dudit appareil (2).

11. Dispositif selon la revendication 9, **caractérisé en ce que** les moyens de réception (3 ; 110) sont couplés mécaniquement avec la au moins une partie mobile (5) dudit appareil (2), et **en ce que** le au moins un masque (51) est monté fixement sur une partie fixe dudit appareil (2).

12. Dispositif selon l'une des revendications 9 à 11, **caractérisé en ce que** les moyens de couplage mobiles comportent, par appareil électrique (2) de la pluralité d'appareils électriques, une pièce intermédiaire (52 ; 72 ; 92) dotée d'au moins un élément mobile (54 ; 74 ; 97), ladite pièce intermédiaire étant montée fixement sur une partie fixe dudit appareil (2), ledit au moins un élément mobile (54 ; 74 ; 97) étant couplé mécaniquement à la au moins une partie mobile (5) dudit appareil (2).

13. Dispositif selon la revendication 12, **caractérisé en ce que** les moyens de réception (3 ; 110) sont montés fixement sur une partie fixe (53 ; 73 ; 94) de la au moins une pièce intermédiaire (52 ; 72 ; 92), et **en ce que** le au moins un masque (51) est couplé mécaniquement avec le au moins un élément mobile (54 ; 74 ; 97) de ladite pièce intermédiaire (52 ; 72 ; 92).

14. Dispositif selon la revendication 12, **caractérisé en ce que** les moyens de réception (3 ; 110) sont couplés mécaniquement avec le au moins un élément mobile (54 ; 74 ; 97) de la pièce intermédiaire (52 ; 72 ; 92), et **en ce que** le au moins un masque (51) est monté fixement sur une partie fixe (53 ; 73 ; 94) de ladite pièce intermédiaire.

15. Dispositif selon l'une des revendications 12 à 14, **caractérisé en ce que** le au moins un élément mobile (54 ; 74 ; 97) de la pièce intermédiaire (52 ; 72 ; 92) est monté coulissant sur ladite pièce intermédiaire.

16. Dispositif selon l'une des revendications 12 à 15, **caractérisé en ce que** le au moins un élément mobile (97) de la pièce intermédiaire (92) comporte une butée (102) destinée à coopérer avec la au moins une partie mobile (5) à laquelle ledit élément mobile (97) est mécaniquement couplé.

17. Dispositif selon la revendication 16, **caractérisé en ce que** la pièce intermédiaire (92) comporte des moyens de rappel (103) du au moins un élément mobile (97), lesdits moyens de rappel permettant le couplage mécanique dudit au moins un élément mobile (97) avec la au moins une partie mobile (5) par l'intermédiaire de la butée (102).

18. Dispositif selon l'une des revendications 1 à 17, **caractérisé en ce que** les moyens de transmission sont reliés à un ensemble de traitement (4) permettant de déterminer, pour chaque appareil électrique (2) de la pluralité d'appareils électriques, la position de la au moins une partie mobile (5) de l'appareil (2) correspondant à l'établissement d'un couplage électromagnétique.

19. Dispositif selon la revendication 18, **caractérisé en ce que** l'ensemble de traitement (4) permet d'associer, pour chaque appareil électrique (2) de la pluralité d'appareils électriques, la position de la au moins une partie mobile (5) de l'appareil (2) correspondant à l'établissement d'un couplage électromagnétique à la donnée représentative de l'identification dudit appareil.

20. Dispositif selon l'une des revendications 1 à 19, **caractérisé en ce que** les moyens de transmission (109) sont disposés sur un plastron (91) recouvrant les appareils électriques.

21. Tableau destiné à recevoir une pluralité d'appareils électriques, doté d'un dispositif de surveillance de position d'un organe de commande (5) desdits appareils électriques, ledit dispositif de surveillance comportant :
- des moyens de transmission de signaux électromagnétiques (109) pour émettre un rayonnement électromagnétique vers la pluralité d'appareils électriques, et
- des moyens de réception de signaux électromagnétiques (110) par appareil électrique (2) de la pluralité d'appareils électriques,
lesdits moyens de transmission (109) permettant également de détecter un signal de contrôle comportant au moins une donnée représentative de l'identification dudit appareil électrique,
**caractérisé en ce que** le dispositif de surveillance comporte des moyens de couplage mobiles et est selon l'une des revendications 1 à 20.

22. Tableau selon la revendication 21, **caractérisé en ce que** les moyens de transmission (109) sont disposés sur un plastron (91) recouvrant les appareils électriques.

23. Procédé de surveillance de position d'au moins une partie mobile d'au moins un appareil électrique, **caractérisé en ce qu'**il comporte :
- l'émission d'un rayonnement électromagnétique (121) vers une pluralité d'appareils électriques,
- l'établissement ou l'interruption d'un couplage électromagnétique (122) avec chaque appareil électrique de la pluralité d'appareils électriques, en fonction de la position de la au moins une partie mobile de l'appareil, et
- la détection de signaux de contrôle (123) comportant au moins une donnée représentative de l'identification dudit appareil électrique, lorsqu'un couplage électromagnétique a été établi.

24. Procédé de surveillance selon la revendication 23, **caractérisé en ce qu'**il comporte l'association (124), à la donnée représentative de l'identification dudit appareil, d'une donnée représentative d'une position de la au moins une partie mobile correspondant à l'établissement d'un couplage électromagnétique, pour chaque appareil de la pluralité d'appareils électriques pour lesquels un couplage électromagnétique a été établi.

25. Procédé de surveillance selon la revendication 24, **caractérisé en ce qu'**il comporte l'association (125), à la donnée représentative de l'identification dudit appareil, d'une donnée représentative d'une information et/ou d'un état de chaque appareil de la pluralité d'appareils électriques pour lesquels un couplage électromagnétique a été établi.

## Patentansprüche

1. Einrichtung zur Überwachung der Stellung mindestens eines beweglichen Teils mindestens eines elektrischen Schaltgeräts, welche Einrichtung
- Mittel zur Übertragung elektromagnetischer Signale (1; 109), welche Mittel dazu dienen, eine elektromagnetische Strahlung an mehrere elektrische Schaltgeräte zu senden, sowie
- Mittel zum Empfang elektromagnetischer Signale (3; 110) durch jedes der mehrfach vorhandenen elektrischen Schaltgeräte (2) umfasst,
wobei die Übertragungsmittel (1; 109) außerdem in der Lage sind, ein Steuersignal zu erkennen, das mindestens eine die Identifikation des Schaltgeräts (2) abbildende Größe enthält,
**dadurch gekennzeichnet, dass** die genannte Einrichtung bewegliche Kopplungsmittel umfasst, um in Abhängigkeit von der Stellung des mindestens einfach vorhandenen beweglichen Teils (5) des Schaltgeräts (2) eine elektromagnetische Kopplung zwischen den Übertragungsmitteln (1; 109) und den Empfangsmitteln (3; 110) herzustellen oder zu unterbrechen.

2. Einrichtung nach Anspruch 1, **dadurch gekennzeichnet, dass** die Übertragungsmittel (1; 109) eine als Koaxialkabel oder Zweidrahtleitung ausgebildete Antenne umfassen.

3. Einrichtung nach einem der Ansprüche 1 oder 2 , **dadurch gekennzeichnet, dass** die Empfangsmittel (3; 110) eine auf einer integrierten Schaltung montierte Induktionsspule umfassen.

4. Einrichtung nach einem der Ansprüche 1 bis 3, **dadurch gekennzeichnet, dass** die Empfangsmittel (3; 110) mechanisch mit dem mindestens einfach vorhandenen beweglichen Teil (5) des Schaltgeräts (2) gekoppelt sind.

5. Einrichtung nach Anspruch 4, **dadurch gekennzeichnet dass** die Empfangsmittel (3) fest mit dem beweglichen Teil (5) verbunden sind.

6. Einrichtung nach einem der Ansprüche 4 oder 5, **dadurch gekennzeichnet dass** die Herstellung und Unterbrechung der elektromagnetischen Kopplung durch Veränderung des Abstands zwischen den Empfangsmitteln (3) und den Übertragungsmitteln (1) bewirkt wird.

7. Einrichtung nach einem der Ansprüche 4 oder 5, **dadurch gekennzeichnet dass** die Herstellung und Unterbrechung der elektromagnetischen Kopplung durch Veränderung der Lage der Empfangsmittel (3) in Bezug zur Richtung eines von den Übertragungsmitteln (1) erzeugten Magnetfelds bewirkt wird.

8. Einrichtung nach einem der Ansprüche 4 bis 7, **dadurch gekennzeichnet dass** die beweglichen Kopplungsmittel an jedem (2) der mehrfach vorhandenen elektrischen Schaltgeräte ein Zwischenstück (31) umfasst, an dem mindestens ein bewegliches Element (32) ausgebildet ist.

9. Einrichtung nach eine der Ansprüche 1 bis 3, **dadurch gekennzeichnet dass** sie an jedem der mehrfach vorhandenen elektrischen Schaltgeräte (2) mindestens eine Maske (51) umfasst, welche die elektromagnetischen Signale aufhält, wobei mithilfe der genannten mindestens einfach vorhandenen Maske (51) die elektromagnetische Kopplung in Abhängigkeit von der Lage des mindestens einfach vorhandenen beweglichen Teils (5) hergestellt oder unterbrochen werden kann.

10. Einrichtung nach Anspruch 9, **dadurch gekennzeichnet dass** die Empfangsmittel (3; 110) fest an einem feststehenden Teil des genannten Schaltgeräts (2) montiert sind und dass die mindestens einfach vorhandene Maske (51) mit dem mindestens einfach vorhandenen beweglichen Teil (5) des genannten Schaltgeräts (2) mechanisch gekoppelt ist.

11. Einrichtung nach Anspruch 9, **dadurch gekennzeichnet dass** die Empfangsmittel (3; 110) mit dem mindestens einfach vorhandenen beweglichen Teil (5) des genannten Schaltgeräts (2) mechanisch gekoppelt sind und dass die mindestens einfach vorhandene Maske (51) fest an einem feststehenden Teil des genannten Schaltgeräts (2) montiert ist.

12. Einrichtung nach einem der Ansprüche 9 bis 11, **dadurch gekennzeichnet, dass** die beweglichen Kopplungsmittel an jedem der mehrfach vorhandenen elektrischen Schaltgeräte (2) ein Zwischenstück (52; 72; 92) umfassen, an dem mindestens ein bewegliches Element (54; 74; 97) ausgebildet ist, wobei das genannte Zwischenstück fest an einem feststehenden Teil des genannten Schaltgeräts (2) montiert ist und das genannte, mindestens einfach vorhandene bewegliche Element (54; 74; 97) mechanisch mit dem mindestens einfach vorhandenen beweglichen Teil (5) des genannten Schaltgeräts (2) verbunden ist.

13. Einrichtung nach Anspruch 12, **dadurch gekennzeichnet dass** die Empfangsmittel (3; 110) fest an einem feststehenden Teil (53; 73; 94) des mindestens einfach vorhandenen Zwischenstücks (52; 72; 92) montiert sind und dass die mindestens einfach vorhandene Maske (51) mechanisch mit dem mindestens einfach vorhandenen beweglichen Element (54; 74; 97) des genannten Zwischenstücks (52; 72; 92) gekoppelt ist.

14. Einrichtung nach Anspruch 12, **dadurch gekennzeichnet dass** die Empfangsmittel (3; 110) mechanisch mit dem mindestens einfach vorhandenen beweglichen Element (54; 74; 97) des genannten Zwischenstücks (52; 72; 92) gekoppelt sind und dass die mindestens einfach vorhandene Maske (51) fest an einem feststehenden Teil (53; 73; 94) des genannten Zwischenstücks montiert ist.

15. Einrichtung nach einem der Ansprüche 12 bis 14, **dadurch gekennzeichnet, dass** das mindestens einfach vorhandene bewegliche Element (54; 74; 97) des Zwischenstücks (52; 72; 92) gleitend auf dem genannten Zwischenstück gelagert ist.

16. Einrichtung nach einem der Ansprüche 12 bis 15, **dadurch gekennzeichnet, dass** das mindestens einfach vorhandene bewegliche Element (97) des Zwischenstücks (92) einen Anschlag (102) umfasst, der dazu dient, mit dem mindestens einfach vorhandenen beweglichen Teil (5) zusammenzuwirken, mit dem das genannte bewegliche Element (97) mechanisch gekoppelt ist.

17. Einrichtung nach Anspruch 16, **dadurch gekennzeichnet, dass** das Zwischenstück (92) Rückstellmittel (103) zur Rückstellung des mindestens einfach vorhandenen beweglichen Elements (97) umfasst, welche Rückstellmittel mithilfe des Anschlags (102) die mechanische Kopplung des genannten, mindestens einfach vorhandenen beweglichen Elements (97) mit dem mindestens einfach vorhandenen beweglichen Teil (5) ermöglichen.

18. Einrichtung nach einem der Ansprüche 1 bis 17, **dadurch gekennzeichnet, dass** die Übertragungsmittel mit einer Verarbeitungsschaltung (4) verbunden sind, mit deren Hilfe für jedes der mehrfach vorhandenen elektrischen Schaltgeräte (2) die einer vorhandenen elektromagnetischen Kopplung entsprechende Stellung des mindestens einfach vorhandenen beweglichen Teils (5) des Schaltgeräts (2) bestimmt werden kann.

19. Einrichtung nach Anspruch 18, **dadurch gekennzeichnet, dass** die Verarbeitungsschaltung (4) in der Lage ist, für jedes der mehrfach vorhandenen elektrischen Schaltgeräte (2) die einer vorhandenen elektromagnetischen Kopplung entsprechende Stellung des mindestens einfach vorhandenen beweglichen Teils (5) des Schaltgeräts (2) der Größe zuzuordnen, welche die Identifikation des genannten Schaltgeräts abbildet.

20. Einrichtung nach einem der Ansprüche 1 bis 19, **dadurch gekennzeichnet dass** die Übertragungsmittel (109) auf einer Frontplatte (91) angeordnet sind, welche die elektrischen Schaltgeräte abdeckt.

21. Schaltanlage zur Aufnahme mehrerer elektrischer Schaltgeräte, welche Anlage eine Einrichtung zur Überwachung (5) der Stellung eines Betätigungsorgans (5) der genannten elektrischen Schaltgeräte umfasst, wobei die genannte Überwachungseinrichtung
- Mittel zur Übertragung elektromagnetischer Signale (109), welche Mittel dazu dienen, eine elektromagnetische Strahlung an die mehrfach vorhandenen elektrischen Schaltgeräte zu senden, sowie
- Mittel zum Empfang elektromagnetischer Signale (110) durch jedes der mehrfach vorhandenen elektrischen Schaltgeräte (2) umfasst,
wobei die Übertragungsmittel (109) außerdem in der Lage sind, ein Steuersignal zu erkennen, das mindestens eine die Identifikation des genannten Schaltgeräts abbildende Größe enthält,
**dadurch gekennzeichnet, dass** die Übertragungseinrichtung bewegliche Kopplungsmittel umfasst und nach einem der Ansprüche 1 bis 20 ausgeführt ist.

22. Schaltanlage nach Anspruch 21, **dadurch gekennzeichnet dass** die Übertragungsmittel (109) auf einer Frontplatte (91) angeordnet sind, welche die elektrischen Schaltgeräte abdeckt.

23. Verfahren zur Überwachung der Stellung mindestens eines beweglichen Teils mindestens eines elektrischen Schaltgeräts, welches Verfahren **dadurch gekennzeichnet ist, dass** es
- die Aussendung einer elektromagnetischen Strahlung (121) an mehrere elektrische Schaltgeräte,
- die Herstellung oder Unterbrechung einer elektromagnetischen Kopplung mit jedem der mehrfach vorhandenen elektrischen Schaltgeräte in Abhängigkeit von der Stellung des mindestens einfach vorhandenen beweglichen Teils des Schaltgeräts sowie
- die Erkennung von Steuersignalen (123) nach Herstellung einer elektromagnetischen Kopplung umfasst, welche Signale mindestens eine die Identifikation des genannten elektrischen Schaltgeräts abbildende Größe enthalten.

24. Überwachungsverfahren nach Anspruch 23, **dadurch gekennzeichnet, dass** es für jedes der mehrfach vorhandenen elektrischen Schaltgeräte, an denen eine elektromagnetische Kopplung hergestellt wurde, die Zuordnung (124) einer Größe, die eine dem Vorliegen einer elektromagnetischen Kopplung entsprechende Stellung des mindestens einfach vorhandenen beweglichen Teils abbildet, zu der Größe umfasst, welche die Identifikation des genannten Schaltgeräts abbildet.

25. Überwachungsverfahren nach Anspruch 24, **dadurch gekennzeichnet, dass** es die Zuordnung (125) einer Größe, welche eine Information und/oder einen Schaltzustand jedes der mehrfach vorhandenen elektrischen Schaltgeräte abbildet, an denen eine elektromagnetische Kopplung hergestellt wurde, zu der Größe umfasst, welche die Identifikation des genannten Schaltgeräts abbildet.

## Claims

1. A device for monitoring the position of at least one movable part of at least one electric apparatus, the device comprising:
- transmission means (1 ; 109) of electromagnetic signals to emit an electromagnetic radiation to a plurality of electric apparatuses, and
- receiving means (3 ; 110) of electromagnetic signals per electric apparatus (2) from the plurality of electric apparatuses,
said transmission means (1 ; 109) also enabling a monitoring signal comprising at least one data item representative of identification of said apparatus (2) to be detected, **characterized in that** said device comprises movable coupling means to establish or interrupt an electromagnetic coupling between the transmission means (1 ; 109) and the receiving means (3 ; 110) according to the position of the at least one movable part (5) of the apparatus (2).

2. The device according to claim 1, **characterized in that** the transmission means (1 ; 109) comprise an antenna in the form of a coaxial or two-wire cable.

3. The device according to one of claims 1 or 2, **characterized in that** the receiving means (3 ; 110) comprise an induction coil mounted on an integrated circuit.

4. The device according to one of claims 1 to 3, **characterized in that** the receiving means (3 ; 110) are mechanically coupled with the at least one movable part (5) of the apparatus (2).

5. The device according to claim 4, **characterized in that** the receiving means (3) are securedly affixed to the movable part (5).

6. The device according to one of claims 4 or 5, **characterized in that** establishment and interruption of the electromagnetic coupling are obtained by variation of the distance between the receiving means (3) and the transmission means (1).

7. The device according to one of claims 4 or 5, **characterized in that** establishment and interruption of the electromagnetic coupling are obtained by variation of the orientation of the receiving means (3) with respect to the direction of a magnetic field induced by the transmission means (1).

8. The device according to one of claims 4 to 7, **characterized in that** the movable coupling means comprise, per electric apparatus (2) of the plurality of electric apparatuses, an intermediate part (31) provided with one movable element (32).

9. The device according to one of claims 1 to 3, **characterized in that** it comprises, per electric apparatus (2) of the plurality of electric apparatuses, at least one mask (51) stopping the electromagnetic signals, said at least one mask (51) enabling the electromagnetic coupling to be established or interrupted according to the position of the at least one movable part (5).

10. The device according to claim 9, **characterized in that** the receiving means (3 ; 110) are fixedly mounted on a fixed part of said apparatus (2), and **in that** at least one mask (51) is mechanically coupled with the at least one movable part (5) of said apparatus (2).

11. The device according to claim 9, **characterized in that** the receiving means (3 ; 110) are mechanically coupled with the at least one movable part (5) of said apparatus (2), and **in that** the at least one mask (51) is fixedly mounted on a fixed part of said apparatus (2).

12. The device according to one of claims 9 to 11, **characterized in that** the movable coupling means comprise, per electric apparatus (2) of the plurality of electric apparatuses, an intermediate part (52 ; 72 ; 92) provided with at least one movable element (54 ; 74 ; 97), said intermediate part being fixedly mounted on a fixed part of said apparatus (2), said at least one movable element (54 ; 74 ; 97) being mechanically coupled to the at least one movable part (5) of said apparatus (2).

13. The device according to claim 12, **characterized in that** the receiving means (3 ; 110) are fixedly mounted on a fixed part (53 ; 73 ; 94) of the at least one intermediate part (52 ; 72 ; 92), and **in that** the at least one mask (51) is mechanically coupled with the at least one movable element (54 ; 74 ; 97) of said intermediate part (52 ; 72 ; 92).

14. The device according to claim 12, **characterized in that** the receiving means (3 ; 110) are mechanically coupled with the at least one movable element (54 ; 74 ; 97) of the intermediate part (52 ; 72 ; 92), and **in that** the at least one mask (51) is fixedly mounted on a fixed part (53 ; 73 ; 94) of said intermediate part.

15. The device according to one of claims 12 to 14, **characterized in that** the at least one movable element (54 ; 74 ; 97) of the intermediate part (52 ; 72 ; 92) is mounted sliding on said intermediate part.

16. The device according to one of claims 12 to 15, **characterized in that** the at least one movable element (97) of the intermediate part (92) comprises a stop (102) designed to collaborate with the at least one movable part (5) with which said movable element (97) is mechanically coupled.

17. The device according to claim 16, **characterized in that** the intermediate part (92) comprises biasing means (103) of the at least one movable element (97), said biasing means enabling mechanical coupling of said at least one movable element (97) with the at least one movable part (5) by means of the stop (102).

18. The device according to one of claims 1 to 17, **characterized in that** the transmission means are connected to a processing unit (4) enabling the position of the at least one movable part (5) of the apparatus (2) corresponding to establishment of an electromagnetic coupling to be determined for each electric apparatus (2) of the plurality of electric apparatuses.

19. The device according to claim 18, **characterized in that** the processing unit (4) enables the position of the at least one movable part (5) of the apparatus (2) corresponding to establishment of an electromagnetic coupling to be associated with the data representative of identification of said apparatus for each electric apparatus (2) of the plurality of electric apparatuses.

20. The device according to one of claims 1 to 19, **characterized in that** the transmission means (109) are located on a front panel (91) covering the electric apparatuses.

21. A panel designed to receive a plurality of electric apparatuses, provided with a monitoring device of the position of control means (5) of said electric apparatuses, said monitoring device comprising:
- transmission means of electromagnetic signals (109) to emit an electromagnetic radiation to the plurality of electric apparatuses, and
- receiving means of electromagnetic signals (110) per electric apparatus (2) of the plurality of electric apparatuses,
said transmission means (109) also enabling a monitoring signal to be detected comprising at least one data item representative of identification of said electric apparatus,
**characterized in that** the monitoring device comprises movable coupling means and is according to one of claims 1 to 20.

22. The panel according to claim 21, **characterized in that** the transmission means (109) are located on a front panel (91) covering the electric apparatuses.

23. A method for monitoring the position of at least one movable part of at least one electric apparatus, **characterized in that** it comprises:
- emission of an electromagnetic radiation (121) to a plurality of electric apparatuses,
- establishment or interruption of an electromagnetic coupling (122) with each electric apparatus of the plurality of electric apparatuses according to the position of the at least one movable part of the apparatus, and
- detection of monitoring signals (123) comprising at least one data item representative of identification of said electric apparatus when an electromagnetic coupling has been established.

24. The monitoring method according to claim 23, **characterized in that** it comprises association (124) with the data representative of identification of said apparatus, of data representative of a position of the at least one movable part corresponding to establishment of an electromagnetic coupling, for each apparatus of the plurality of electric apparatuses for which an electromagnetic coupling has been established.

25. The monitoring method according to claim 24, **characterized in that** it comprises association (125) with the data representative of identification of said apparatus, of data representative of an information and/or of a state of each apparatus of the plurality of electric apparatuses for which an electromagnetic coupling has been established.
